# EUROPÄISCHE PATENTSCHRIFT

(11) **EP 3 623 557 B1**
(45) Veröffentlichungstag und Bekanntmachung des Hinweises auf die Patenterteilung: **29.05.2024**
(21) Anmeldenummer: 18194656.7
(22) Anmeldetag: 14.09.2018
(51) Int. Cl.: E05D 15/40, E05F 1/10, E05D 15/46

(54) **DECKELBESCHLAG ZUM SCHWENKBAREN BEFESTIGEN EINES DECKELS AN EINEN MÖBELKORPUS UND MÖBEL**
LID FITTING FOR SWINGABLE MOUNTING OF A LID TO A FURNITURE BODY AND FURNITURE
FERRURE DE COUVERCLE DESTINÉE À LA FIXATION PIVOTANTE D'UN COUVERCLE À UN CORPS DE MEUBLE ET MEUBLE

(43) Veröffentlichungstag der Anmeldung: 18.03.2020
(73) Patentinhaber: FLAP Competence Center kft, 1184 Budapest (HU)
(72) Erfinder: BENDEFY, András, 1125 Budapest (HU)
(74) Vertreter: Neumann Müller Oberwalleney Patentanwälte PartG mbB

(56) Entgegenhaltungen:
- JP-A- 2005 133 330

## Beschreibung

Die Erfindung betrifft ein Verfahren zur Seiteneinstellung eines Deckels eines Möbels, wobei der Deckel über zwei Deckelbeschläge mit einem Möbelkorpus des Möbels schwenkbar verbunden ist. Die Deckelbeschläge weisen hierbei jeweils ein Basiselement zur Montage des Deckelbeschlags an eine Seitenwand des Möbelkorpus, einen Schwenkarm, der an dem Basiselement um eine erste Korpusachse schwenkbar befestigt ist, eine Verbindungsanordnung zum schwenkbaren Verbinden des Schwenkarms mit dem Deckel, und ein Einstellelement, das zwischen dem Schwenkarm und dem Basiselement abgestützt und verstellbar angeordnet ist, auf.

Aus der JP 2005-133330 A ist ein solcher Deckelbeschlag bekannt. Der dort beschriebene Deckelbeschlag weist eine Zugfeder auf, die den Deckel in Richtung einer Offenstellung mit Kraft beaufschlagt, sodass der Deckel beim Öffnen aus einer Schließstellung nach Überschreiten eines Totpunkts selbständig durch die Federkraft der Zugfeder in die Offenstellung bewegt wird. Die Geschwindigkeit, mit der sich der Deckel in die Offenstellung bewegt, ist einstellbar, damit eine Person, die den Deckel öffnet, nicht durch einen hochschnellenden Deckel gefährdet wird. Hierzu dient jeweils eine Schraube an den Deckelbeschlägen, über die an dem jeweiligen Deckelbeschlag ein Reibmoment zwischen einem Gleitelement und dem Basiselement eingestellt werden kann. Dieses Reibmoment ist über den gesamten Schwenkweg des Deckelbeschlags wirksam und wirkt der Federkraft der Zugfeder entgegen, sodass beim selbständigen Hochschwenken die Schwenkbewegung gedämpft bzw. die Geschwindigkeit, mit der der Deckel in die Offenstellung bewegt wird, reduziert wird.

Aus der EP 1 934 423 B1 ist ein weiterer Deckelbeschlag bekannt. Der gezeigte Deckelbeschlag weist einen am Möbelkorpus befestigten Stellmechanismus auf. An diesem sind zwei Stellarme schwenkbar befestigt. Die Schwenkarme sind ferner mit einem deckelseitigen Lagerteil schwenkbar verbunden, sodass sich ein viergliedriges Gelenkgetriebe ergibt. Der Deckel ist hierbei aus einer vertikalen Position in einer Schließstellung in eine geschwenkte Stellung in der Offenstellung bewegbar. Das Lagerteil ist mit einem Befestigungsteil verbunden, wobei das Befestigungsteil lösbar an einen Grundkörper, der am Deckel befestigt ist, verrastbar ist. Zwischen dem Lagerteil und dem Befestigungsteil sind mehrere Einstellschrauben angeordnet, um über diese die Höhenposition, die seitliche Position und die Neigung des Deckels gegenüber dem Möbelkorpus in der Schließstellung des Deckels einstellen zu können.

EP 2 354 404 B1 beschreibt einen Deckelbeschlag zum schwenkbaren Befestigen eines Deckels an einen Möbelkorpus, wobei der Deckelbeschlag ein Basiselement zur Montage des Deckelbeschlags an eine Seitenwand des Möbelkorpus, einen Schwenkarm, der an dem Basiselement schwenkbar befestigt ist, und eine Verbindungsanordnung mit zwei Verbindungselementen zum schwenkbaren Verbinden des Schwenkarms mit dem Deckel, wobei eines der Verbindungselemente mit dem Schwenkarm schwenkbar verbunden ist und eines der Verbindungselemente in einem montierten Zustand des Deckelbeschlags mit dem anderen Verbindungselement verbunden ist und dazu bestimmt und geeignet ist, an dem Deckel befestigt zu werden, aufweist. Ein schwenkarmseitiges Verbindungselement der Verbindungsanordnung lässt sich werkzeuglos über eine Rastverbindung mit einem deckelseitigen Verbindungselement der Verbindungsanordnung verbinden. Über mehrere Einstellschrauben am schwenkarmseitigen Verbindungselement können die Höhenposition, die seitliche Position und die Neigung des Deckels gegenüber dem Möbelkorpus eingestellt werden.

Aufgabe der vorliegenden Erfindung ist es, eine einfache Seiteneinstellung eines Deckels eines Möbels zu erzielen.

Die Aufgabe wird durch ein Verfahren zur Seiteneinstellung eines Deckels eines Möbels nach Anspruch 1 und eine Verwendung von zwei Deckelbeschlägen nach Anspruch 4 gelöst. Ausführungsbeispiele des Verfahrens ergeben sich aus den abhängigen Ansprüchen.

Der Deckel ist über die beiden Deckelbeschläge mit dem Möbelkorpus schwenkbar verbunden, wobei die beiden Deckelbeschläge derart zueinander angeordnet sind, dass die Basiselemente der Deckelbeschläge auf unterschiedlichen Seiten der Deckelbeschläge angeordnet sind. Somit wird beim Verstellen der Einstellelemente der beiden Deckelbeschläge in Richtung zum jeweilige Basiselement die Anordnung aus Deckelbeschlägen und Deckel seitlich verspannt. Hierdurch wird ein seitliches Spiel der Anordnung herausgedrückt und beseitigt. Die Einstellelemente können dann zueinander gegensinnig verstellt werden, um eine seitliche Verstellung des Deckels zu erzielen.

Durch die Anordnung des Einstellelements derart, dass es zwischen dem Basiselement und dem Schwenkarm verstellbar wirksam ist, können die Elemente zum Anbinden des Deckels an den Deckelbeschlag kleiner und weniger aufwendig gestaltet werden. Zudem erreicht man über die Hebelwirkung des Schwenkarms durch sehr geringe Verstellwege des Einstellelements eine größere Verstellung des Deckels. Dadurch kann das Einstellelement ebenfalls kleiner ausgestaltet werden.

Die Schwenkarme sind jeweils in einer Schwenkebene verstellbar, wobei die Einstellelemente quer zur jeweiligen Schwenkebene verstellt werden.

In konkreter Ausgestaltung weisen die Einstellelemente jeweils einen Gewindeabschnitt auf, der in ein Gewinde des Schwenkarms eingeschraubt wird. Hierdurch wird ein einfacher Mechanismus zum Verstellen des Einstellelements durch Verschrauben bereitgestellt.

Für die gleitende Abstützung des Einstellelements kann das Einstellelement eine Stützfläche aufweisen, mit der es gegen eine Gleitfläche des Basiselements abgestützt ist.

Für einen geringen Reibkoeffizienten zwischen dem Einstellelement und dem Bauteil, mit dem es in gleitendem Kontakt steht, also Basiselement, kann das Einstellelement aus Polyamid (PA) und das Bauteil, mit dem das Einstellelement in gleitendem Kontakt steht, also Basiselement, aus Polyoxymethylen (POM) hergestellt sein. Alternativ können natürlich auch das Einstellelement aus Polyoxymethylen (POM) und das Bauteil, mit dem das Einstellelement in gleitendem Kontakt steht, also Basiselement, aus Polyamid (PA) hergestellt sein.

Das Einstellelement kann einen Gewindeabschnitt aufweisen, wie vorangehend erwähnt, wobei der Gewindeabschnitt in ein Gewinde des Schwenkarms eingeschraubt ist. Das Einstellelement kann hierbei einen Kopfabschnitt aufweisen, der auf einer dem Basiselement zugewandten Seite des Schwenkarms angeordnet ist und im Durchmesser gegenüber dem Gewindeabschnitt erweitert ist. Somit ist sichergestellt, dass das Einstellelement nicht über eine maximale Position hinaus in das Gewinde eingeschraubt werden kann. In einem eingeschraubten Zustand des Einstellelements kann der Kopfabschnitt in einer Senkbohrung des Schwenkarms aufgenommen sein, die in das Gewinde übergeht. Alternativ kann vorgesehen sein, dass das Gewinde in einer Lasche des Schwenkarms angeordnet ist, die gegenüber einer dem Basiselement zugewandten Seitenfläche rückversetzt angeordnet ist. Somit wird ermöglicht, dass der Kopfabschnitt nicht oder nur geringfügig über die Seitenfläche des Schwenkarms vorsteht.

Ferner kann das Einstellelement einen Betätigungsabschnitt aufweisen, der von einer vom Basiselement abgewandten Seite des Schwenkarms zugänglich ist. Somit ist das Einstellelement von der am besten zugänglichen Seite des Schwenkarms erreichbar, um verdreht werden zu können. Der Befestigungsabschnitt und/oder der Kopfabschnitt können hierbei Angriffsmittel für ein Werkzeug, wie zum Beispiel einen Schlitz oder Kreuzschlitz für einen Schraubendreher, aufweisen. Wenn das Einstellelement einen im Durchmesser erweiterten Kopfabschnitt aufweist, wie vorangehend erläutert, wird vermieden, dass das Einstellelement unbeabsichtigt aus dem Gewinde im Schwenkarm in Richtung vom Basiselement weg herausgeschraubt wird. In der anderen Richtung ist ein Herausschrauben ebenfalls nicht möglich, da sich das Einstellelement mit dem Kopfabschnitt in dieser Richtung gegen das Basiselement abstützt.

In einem Ausführungsbeispiel kann die Verbindungsanordnung mit dem Schwenkarm um eine erste Deckelachse schwenkbar verbunden sein, wobei der Abstand zwischen dem Einstellelement und der erste Korpusachse weniger als ein Drittel des Abstands zwischen der erste Korpusachse und der erste Deckelachse beträgt. Hierdurch ergibt sich eine vorteilhafte Hebelwirkung, sodass durch einen sehr geringen Verstellweg des Einstellelements ein großer Verstellweg des Deckels erzielt wird.

Ein Ausführungsbeispiel des Deckelbeschlags wird im Folgenden anhand der Zeichnungen näher erläutert. Hierin zeigen:
- Figur 1: eine Seitenansicht eines Deckelbeschlags an einem Möbel in Offenstellung;
- Figur 2: eine perspektivische Darstellung des Deckelbeschlags gemäß Figur 1, wobei das Gehäuse für die Sichtbarkeit des Federelements nur gestrichelt angedeutet ist;
- Figur 3: eine Frontansicht des Deckelbeschlags gemäß Figur 1 in einer maximal ersten Seiteneinstellung;
- Figur 4: eine vergrößerte Schnittdarstellung des Einstellelements gemäß Figur 3;
- Figur 5: eine Frontansicht des Deckelbeschlags gemäß Figur 1 in einer maximal zweiten Seiteneinstellung; und
- Figur 6: eine vergrößerte Schnittdarstellung des Einstellelements gemäß Figur 5.

Die Figuren 1 und 2 zeigen einen Deckelbeschlag 1 zum schwenkbaren Befestigen eines Deckels 11 an einen Möbelkorpus 6 eines Möbels in unterschiedlichen Ansichten und werden im Folgenden zusammen beschrieben.

Der Deckelbeschlag 1 weist ein Basiselement 2 auf, das über nicht dargestellte Befestigungsschrauben und über nicht dargestellte Befestigungszapfen, die ggf. in Montagelöcher 3, 4 einer Seitenwand 5 eingreifen, an einem Möbelkorpus 6 befestigt ist. Das Basiselement 2 ist somit an der Seitenwand 5 des Möbelkorpus 6 fixiert.

An dem Basiselement 2 ist ein Schwenkarm 7 um eine erste Korpusachse K1 schwenkbar befestigt. An einem von der ersten Korpusachse K1 entfernten Ende ist der Schwenkarm 7 mit einem schwenkarmseitigen Verbindungselement 8 um eine erste Deckelachse D1 schwenkbar verbunden. Die erste Korpusachse K1 und die erste Deckelachse D1 sind beabstandet und parallel zueinander angeordnet. Der Schwenkarm 7 wird in einer Schwenkebene, die in Figur 1 der Blattebene entspricht, geschwenkt.

Das schwenkarmseitige Verbindungselement 8 ist über eine Verbindungsanordnung 9 mit einem Deckel 11 des Möbels verbunden.

Um einen definierten Bewegungsablauf des Deckels 11 gegenüber dem Möbelkorpus 6 zu gewährleisten, weist der Deckelbeschlag 1 in der vorliegenden Ausführungsform einen Steuerarm 12 auf, der am Basiselement 2 um eine zweite Korpusachse K2 schwenkbar verbunden ist und der am schwenkarmseitigen Verbindungselement 8 um eine zweite Deckelachse D2 schwenkbar verbunden ist. Die zweite Korpusachse K2 und die zweite Deckelachse D2 sind beabstandet und parallel zueinander sowie beabstandet und parallel zur ersten Korpusachse K1 zur und ersten Deckelachse D1 angeordnet.

Somit bilden der Schwenkarm 7 und der Steuerarm 12, die einerseits über das Basiselement 2 und andererseits über das schwenkarmseitige Verbindungselement 8 miteinander gekoppelt sind, eine Viergelenkkette. Diese gibt einen definierten Bewegungsablauf des Deckels 11 vor.

Der Deckel 11 lässt sich gegenüber dem Korpus 6 mittels des Deckelbeschlags 1 zwischen einer in Figur 1 dargestellten Offenstellung und einer Schließstellung bewegen, wobei der Deckel 11 in der Schließstellung in einer vertikalen Position angeordnet ist und eine Öffnung 13 des Möbelkorpus 6 verschließt. Vorzugsweise ist der Deckel 11 über zwei Deckelbeschläge 1 am Korpus 6 bewegbar befestigt, wobei die beiden Deckelbeschläge 1 derart zueinander angeordnet sind, dass die Basiselemente 2 der Deckelbeschläge 1 auf unterschiedlichen Seiten der Deckelbeschläge 1 angeordnet sind.

Der Schwenkarm 7 weist ein Gehäuse 10 auf, in dem ein Federelement in Form einer Schraubenfeder 14 angeordnet ist, die einerseits, nahe der ersten Korpusachse K1, gegen ein Widerlager 15 und andererseits, nahe der ersten Deckelachse D1, über ein Druckelement 16 gegen das schwenkarmseitige Verbindungselement 8 abgestützt ist. Da das schwenkarmseitige Verbindungselement 8 über die Verbindungsanordnung 9 mit dem Deckel 11 verbunden ist, fungiert das schwenkarmseitige Verbindungselement 8 als Stellelement zum Bewegen des Deckels 11.

Grundsätzlich kann der Deckelbeschlag 1 auch einen Stellarm aufweisen, der schwenkbar mit dem Schwenkarm 7 verbunden ist, wobei in diesem Fall der Stellarm über die Verbindungsanordnung 9 mit dem Deckel verbunden ist. Dabei ist das Federelement einerseits, nahe der ersten Korpusachse K1, gegen ein Widerlager und andererseits, nahe der ersten Deckelachse D1, gegen den Stellarm abgestützt. Der Stellarm beaufschlagt dann über das schwenkarmseitige Verbindungselement 8 den Deckel 11.

Zur Seiteneinstellung des Schwenkarms 7 gegenüber dem Basiselement 2, also zur Einstellung des Schwenkarms 7 um eine Achse quer zur ersten Korpusachse K1, weist das Gehäuse 10 eine Lasche 20 auf, in der ein Einstellelement 21 sitzt. Grundsätzlich kann das Einstellelement 21 auch an einer anderen Stelle des Gehäuses angeordnet sein. Die Funktion des Einstellelements 21 wird später anhand er Figuren 3 bis 6 erläutert.

In dem in den Figuren gezeigten Ausführungsbeispiel wird das Druckelement 16 in Richtung zum schwenkarmseitigen Verbindungselement 8 (Stellelement) mit Kraft beaufschlagt, wobei das Druckelement 16 eine Rolle 17 aufweist, mit der das Druckelement 16 gegen eine Stellkontur 18 des schwenkarmseitigen Verbindungselements 8 abgestützt ist.

Die Stellkontur 18 weist in Umfangsrichtung um die erste Deckelachse D1 einen sich verändernden Abstand zur ersten Deckelachse D1 auf. Hierbei ist die Stellkontur 18 derart gestaltet, dass von dem Druckelement 16 über den größten Schwenkweg des Deckels 11 bzw. des schwenkarmseitigen Verbindungselements 8 ein Drehmoment erzeugt wird, das den Deckel 11 in Richtung zur Offenstellung mit Kraft beaufschlagt. In einem Bereich zwischen einer Zwischenstellung, die sich zwischen der Offenstellung und der Schließstellung des Deckels 11 befindet, und der Schließstellung ist die Stellkontur 18 derart ausgebildet, dass der Deckel 11 in Richtung zur Schließstellung mit Kraft beaufschlagt ist.

Die Schraubenfeder 14 ist zwischen dem Widerlager 15 und der Stellkontur 18 am schwenkarmseitigen Verbindungselement 8 eingespannt. Die Vorspannung des Schraubenfeder 14, mit welcher diese eingespannt ist, kann eingestellt werden, um den Deckelbeschlag 1 an unterschiedliche Deckelgewichte anzupassen. Je nach Gewicht des Deckels 11 kann die Vorspannung angepasst werden, das heißt, bei höherem Deckelgewicht wird die Vorspannung der Schraubenfeder 14 erhöht, damit die Rolle 17 des Druckelements 16 mit einer größeren Kraft gegen die Stellkontur 18 beaufschlagt ist, wodurch auf das schwenkarmseitige Verbindungselement 8 ein größeres Drehmoment insbesondere in Richtung zur Offenstellung des Deckels 11 wirkt. Entsprechen kann eine geringere Vorspannung eingestellt werden, wenn das Gewicht des Deckels 11 geringer ist.

Zum Einstellen der Vorspannung der Schraubenfeder 14 kann das Widerlager 15 in Kraftwirkungsrichtung der Schraubenfeder 14, im gezeigten Ausführungsbeispiel entlang einer Längsachse L des Schwenkarms, verschoben werden. Hierfür weist das Widerlager 15 einen rechteckigen Querschnitt auf. Das Gehäuse 10 des Schwenkarms 7 weist innen ebenfalls einen rechteckigen Querschnitt auf, über den das Widerlager 15 verdrehsicher axial entlang der Längsachse L verschiebbar geführt ist.

Zum Verstellen des Widerlagers 15 ist ein Verstellelement 19 mit einem Gewinde vorgesehen, das in ein Gegengewinde des Widerlagers 15 eingeschraubt ist. Durch Drehen des Verstellelements 19 um die Längsachse L wird das Widerlager 15 entlang des Gewindes in Richtung der Längsachse L verstellt. Das Verstellelement 19 ist axial unverschiebbar und drehbar im Gehäuse 7 gelagert. In der vorliegenden Ausführungsform ist das Verstellelement 19 koaxial zur Längsachse L angeordnet. Grundsätzlich kann dieses jedoch auch parallel zu dieser angeordnet sein.

Ferner weist das Verstellelement 19 ein Zahnrad 23 auf, das eine Verzahnung 24 hat, die in Verzahnungseingriff mit einer Verzahnung 25 eines Antriebselements 26 steht. Das Antriebselement 26 ist um eine Antriebsdrehachse A drehbar ist, wobei die Antriebsdrehachse A die Längsachse L mit Abstand kreuzt. Das Antriebselement 26 ist als Schneckenrad gestaltet, wobei die Verzahnung 25 des Antriebselements 26 schraubenförmig gestaltet ist. Das Antriebselement 26 ist axial unverschiebbar und drehbar im Gehäuse 7 gelagert. Durch Drehen des Antriebselements 26 dreht dieses das Verstellelement 19, wodurch das Widerlager 15 axial verschoben wird.

Um das Antriebselement 26 mit einem Schraubendreher verdrehen zu können, weist das Antriebselement 26 an einem Ende Angriffsmittel für ein Werkzeug 27 in Form eines Kreuzschlitzes auf. Denkbar sind natürlich auch andere Angriffsmittel, wie zum Beispiel ein einfacher Schlitz oder ein Innensechskantprofil.

Das Widerlager 15 kann in dem gezeigten Ausführungsbeispiel nach unten bewegt werden, also in Federkraftrichtung der Schraubenfeder 14, bis zum Erreichen einer Endposition, in der die Schraubenfeder 14 eine minimale Vorspannung aufweist.

Die Begriffe "unten" und "oben" beziehen sich auf die in den Figuren 1 und 2 gezeigte Einbaulage des Deckelbeschlags 1. Grundsätzlich kann der Deckelbeschlag 1 auch in anderen Lagen am Möbelkorpus 6 montiert werden.

Die Figuren 3 bis 6 zeigen Frontansichten des Deckelstellers gemäß Figur 1 sowie Schnittdarstellungen des Einstellelements 21 und werden im Folgenden zusammen beschrieben.

Das Einstellelement 21 ist zwischen dem Schwenkarm 7 und dem Basiselement 2 abgestützt und verstellbar angeordnet. Das Einstellelement 21 ist in die Lasche 20 des Gehäuses 10 des Schwenkarms 7 eingeschraubt. Das Einstellelement 21 weist hierzu einen Gewindeabschnitt 22 mit Außengewinde auf, der in ein Gewinde 28 in Form eines Innengewindes der Lasche 20 des Schwenkarms 7 eingeschraubt ist. Der Schwenkarm 7 ist um die erste Korpusachse K1 am Basiselement 2 schwenkbar, also in einer Schwenkebene, die senkrecht zur Korpusachse K1 angeordnet ist. Quer zu dieser Ebene, in dem gezeigten Ausführungsbeispiel parallel zur Korpusachse K1, ist das Einstellelement 21 verstellbar am Schwenkarm 7 aufgenommen.

Das Einstellelement 21 weist auf einer dem Basiselement 2 zugewandten Seite des Schwenkarms 7 einen Kopfabschnitt 29 auf, der eine Stützfläche 30 besitzt, mit dem das Einstellelement 21 axial in Richtung der Einstellachse E gegen eine Gleitfläche 31 des Basiselements 2 abgestützt ist. Beim Schwenken des Schwenkarms 7 um die erste Korpusachse K1 relativ zum Basiselement 2 gleitet somit die Stützfläche 30 auf der Gleitfläche 31 des Basiselements ab. Somit ist das Einstellelement 21 einerseits mit dem Gewindeabschnitt 22 über das Gewinde 28 gegen den Schwenkarm 7 und andererseits mit der Stützfläche 30 über die Gleitfläche 31 gegen das Basiselement 2 axial abgestützt.

Das Einstellelement 21 kann unterschiedlich weit in das Gewinde 28 des Schwenkarms 7 eingeschraubt werden, so dass der Abstand der Stützfläche 30 des Einstellelements 21 und einer dem Basiselement 2 zugewandten Seitenfläche 32 des Schwenkarms 7, hier des Gehäuses 10, variabel eingestellt werden kann.

In den in Figuren 3 und 4 gezeigten Einstellungen ist das Einstellelement 21 maximal in das Gewinde 28 eingeschraubt. Die Stützfläche 30 steht nur sehr geringfügig über die Seitenfläche 32 vor. In dieser maximal eingeschraubten Stellung ist der Schwenkarm 7 parallel zur Gleitfläche 31 angeordnet. Zudem befindet sich die Verbindungsanordnung 9 in einer in axialer Richtung, bezogen auf die erste Korpusachse K1, dem Basiselement 2 maximal angenäherten Position. Die Verbindungsanordnung 9 und damit der Deckel 11 befinden sich somit in der in Figur 3 gezeigten Darstellung in einer maximal linken Position.

In den in Figuren 5 und 6 gezeigten Einstellungen ist das Einstellelement 21 aus dem Gewinde 28 herausgeschraubt. Die Stützfläche 30 steht weiter von der Seitenfläche 32 vor, als dies in der in den Figuren 3 und 4 gezeigten Stellung der Fall ist. In dieser herausgeschraubten Stellung ist der Schwenkarm 7 nicht parallel zur Gleitfläche 31 angeordnet, sondern in der Ansicht gemäß Figur 5 nach rechts gekippt. Zudem befindet sich die Verbindungsanordnung 9 in einer in axialer Richtung, bezogen auf die erste Korpusachse K1, dem Basiselement 2 entfernten Position. Die Verbindungsanordnung 9 und damit der Deckel 11 befinden sich somit in der in Figur 5 gezeigten Darstellung in einer maximal rechten Position.

Der Deckel 11 lässt sich somit zwischen der maximal linken Position gemäß Figur 3 und der maximal rechten Position gemäß Figur 5 seitlich verstellen.

Die Figuren 3 und 5 zeigen, dass der Deckel 11 an der, in der gezeigten Ansicht, linken Seite durch den Deckelbeschlag 1 schwenkbar am Möbelkorpus 6 befestigt ist. Um den Deckel 11 seitlich einzuspannen und eine seitliche Stabilität zu verschaffen, kann an einer nicht dargestellten rechten Seite ein weiterer Deckelbeschlag 1 angeordnet sein, über den der Deckel 11 am Möbelkorpus 6 schwenkbar befestigt ist, wobei der weitere Deckelbeschlag 1 spiegelsymmetrisch zu einer Ebene parallelen zur Schwenkebene gestaltet und angeordnet ist. Das heißt, dass die beiden Deckelbeschläge 1 derart zueinander angeordnet sind, dass die Basiselemente 2 der Deckelbeschläge 1 auf unterschiedlichen Seiten der Deckelbeschläge 1 angeordnet sind.

Der Kopfabschnitt 29 ist im Durchmesser gegenüber dem Gewindeabschnitt 22 erweitert. In der maximal eingeschraubten Stellung gemäß der Figuren 3 und 4 ist der Kopfabschnitt 29 somit in Richtung auf den Schwenkarm 7 zu gegen diesen abgestützt, so dass das Einstellelement 21 nicht weiter in das Gewinde 28 eingeschraubt werden kann. In der anderen Richtung ist das Einstellelement 21 gegen das Basiselement 2 axial abgestützt, so dass das Einstellelement 21 verliergesichert gehalten ist.

Das Gewinde 28 verläuft durch die gesamte Lasche 20, so dass das Einstellelement 21 von einer dem Basiselement 2 abgewandten Seite des Schwenkarms 7 zugänglich ist. Auf dieser Seite ist in den Gewindeabschnitt 22 stirnseitig ein Betätigungsabschnitt 33 mit Angriffsmittel für ein Werkzeug, in gezeigten Ausführungsbeispiel in Form eines Kreuzschlitzes für einen Kreuzschlitzschraubendreher, vorgesehen. Das Einstellelement 21 kann somit bei geöffnetem Deckel 11 zum Einstellen der Seitenlage des Deckels 11 betätigt werden.

Ferner sind in die Stützfläche 30 ebenfalls Angriffsmittel für ein Werkzeug, in gezeigten Ausführungsbeispiel in Form eines Kreuzschlitzes 34 für einen Kreuzschlitzschraubendreher, eingebracht, um das Einstellelement 21 einfach in das Gewinde 28 montieren zu können.

Als Angriffsmittel für ein Werkzeug können selbstverständlich auch andere Formen vorgesehen sein, die dem Fachmann geläufig sind, wie zum Beispiel ein Innensechskant oder Ähnliches.

### Bezugszeichenliste

- 1: Deckelbeschlag
- 2: Basiselement
- 3: Montagelöcher
- 4: Montagelöcher
- 5: Seitenwand
- 6: Möbelkorpus
- 7: Schwenkarm
- 8: schwenkarmseitiges Verbindungselement
- 9: Verbindungsanordnung
- 10: Gehäuse
- 11: Deckel
- 12: Steuerarm
- 13: Öffnung
- 14: Schraubenfeder
- 15: Widerlager
- 16: Druckelement
- 17: Rolle
- 18: Stellkontur
- 19: Verstellelement
- 20: Lasche
- 21: Einstellelement
- 22: Gewindeabschnitt
- 23: Zahnrad
- 24: Verzahnung
- 25: Verzahnung
- 26: Antriebselement
- 27: Angriffsmittel für ein Werkzeug
- 28: Gewinde
- 29: Kopfabschnitt
- 30: Stützfläche
- 31: Gleitfläche
- 32: Seitenfläche
- 33: Betätigungsabschnitt
- 34: Kreuzschlitz

- A: Antriebsdrehachse
- D1: erste Deckelachse
- D2: zweite Deckelachse
- E: Einstellachse
- K1: erste Korpusachse
- K2: zweite Korpusachse
- L: Längsachse

## Patentansprüche

1. Verfahren zur Seiteneinstellung eines Deckels (11) eines Möbels,
wobei der Deckel (11) über zwei Deckelbeschläge (1) mit einem Möbelkorpus (6) des Möbels schwenkbar verbunden ist,
wobei die Deckelbeschläge (1) jeweils Folgendes aufweisen:
ein Basiselement (2) zur Montage des Deckelbeschlags (1) an eine Seitenwand (5) des Möbelkorpus (6),
einen Schwenkarm (7), der an dem Basiselement (2) um eine erste Korpusachse (K1) schwenkbar befestigt ist,
eine Verbindungsanordnung (9) zum schwenkbaren Verbinden des Schwenkarms (7) mit dem Deckel (11), und
ein Einstellelement (21), das zwischen dem Schwenkarm (7) und dem Basiselement (2) abgestützt und verstellbar angeordnet ist, wobei das Einstellelement am Schwenkarm verstellbar gehalten und in gleitendem Kontakt zum Basiselement angeordnet ist,
wobei das Verfahren folgende Verfahrensschritt umfasst:
Anordnen der beiden Deckelbeschläge (1) derart zueinander, dass die Basiselemente (2) der Deckelbeschläge (1) auf unterschiedlichen Seiten der Deckelbeschläge (1) angeordnet sind,
Verspannen der Anordnung aus den beiden Deckelbeschlägen (1) und dem Deckel (11) durch Verstellen der Einstellelemente (21) beider Deckelbeschläge (1) in Richtung zum jeweilige Basiselement (2), und
seitliches Verstellen des Deckels (11) durch gegensinniges Verstellen der Einstellelemente (21).

2. Verfahren nach Anspruch 1,
**dadurch gekennzeichnet,**
**dass** die Schwenkarme (7) der Deckelbeschläge (1) jeweils in einer Schwenkebene verstellbar sind und
**dass** die Einstellelemente (21) quer zur jeweiligen Schwenkebene verstellt werden.

3. Verfahren nach einem der Ansprüche 1 oder 2,
**dadurch gekennzeichnet,**
**dass** die Einstellelemente (21) jeweils einen Gewindeabschnitt (22) aufweisen, der in ein Gewinde (28) des Schwenkarms (7) eingeschraubt wird.

4. Verwendung zweier Deckelbeschläge (1) zur Seiteneinstellung eines Deckels (11) eines Möbels, wobei der Deckel (11) über die beiden Deckelbeschläge (1) mit einem Möbelkorpus (6) des Möbels schwenkbar verbunden ist und die Anordnung aus den beiden Deckelbeschlägen (1) und dem Deckel (11) miteinander verspannt ist, wobei die Deckelbeschläge (1) jeweils Folgendes aufweisen:
ein Basiselement (2) zur Montage des Deckelbeschlags (1) an eine Seitenwand (5) des Möbelkorpus (6),
einen Schwenkarm (7), der an dem Basiselement (2) um eine erste Korpusachse (K1) schwenkbar befestigt ist,
eine Verbindungsanordnung (9) zum schwenkbaren Verbinden des Schwenkarms (7) mit dem Deckel (11), und
ein Einstellelement (21), das zwischen dem Schwenkarm (7) und dem Basiselement (2) abgestützt und verstellbar angeordnet ist, wobei das Einstellelement am Schwenkarm verstellbar gehalten und in gleitendem Kontakt zum Basiselement angeordnet ist, sodass beim Verstellen der Einstellelemente der beiden Deckelbeschläge in Richtung zum jeweilige Basiselement die Anordnung aus Deckelbeschlägen und Deckel seitlich verspannbar ist,
wobei der Deckel (11) durch gegensinniges Verstellen der Einstellelemente (21) seitlich einstellbar ist.

## Claims

1. Method for the lateral adjustment of a lid (11) of a piece of furniture,
wherein the lid (11) is pivotably connected to a furniture body (6) of the furniture via two lid fittings (1),
wherein the lid fittings (1) each have the following:
a base element (2) for fastening the lid fitting (1) to a side wall (5) of the furniture body (6),
a pivot arm (7), which is attached to the base element (2) pivotably about a first body axis (K1),
a connecting arrangement (9) for pivotably connecting the pivot arm (7) to the lid (11), and
an adjusting element (21) which is supported between the pivot arm (7) and the base element (2) and is arranged adjustably, wherein the adjusting element is held adjustably on the pivot arm and is arranged in sliding contact with the base element,
wherein the method comprises the following method step:
Arranging the two lid fittings (1) relative to one another in such a way that the base elements (2) of the lid fittings (1) are arranged on different sides of the lid fittings (1),
Tensioning the arrangement of the two cover fittings (1) and the lid (11) by adjusting the adjusting elements (21) of both cover fittings (1) in the direction of the respective base element (2), and
Laterally adjusting the lid (11) by moving the adjusting elements (21) in opposite directions.

2. Method according to claim 1,
**characterized in**
**that** the pivot arms (7) of the lid fittings (1) are each adjustable in a pivot plane and
**that** the adjusting elements (21) are adjusted transversely to the respective pivot plane.

3. Method according to one of the claims 1 or 2,
**characterized in**
**that** the adjusting elements (21) each have a threaded section (22) which is screwed into a thread (28) of the pivot arm (7).

4. Use of two lid fittings (1) for the lateral adjustment of a lid (11) of a piece of furniture, wherein the lid (11) is pivotably connected to a furniture body (6) of the piece of furniture via the two lid fittings (1) and the arrangement comprising the two lid fittings (1) and the lid (11) is tensioned together, wherein the lid fittings (1) each have the following:
a base element (2) for fastening the lid fitting (1) to a side wall (5) of the furniture body (6),
a pivot arm (7), which is attached to the base element (2) pivotably about a first body axis (K1),
a connecting arrangement (9) for pivotably connecting the pivot arm (7) to the lid (11), and
an adjusting element (21) which is supported and adjustably arranged between the pivot arm (7) and the base element (2), the adjusting element being adjustably held on the pivot arm and arranged in sliding contact with the base element, so that when the adjusting elements of the two lid fittings are adjusted in the direction towards the respective base element, the arrangement of lid fittings and lid can be laterally tensioned,
wherein the lid (11) can be adjusted laterally by moving the adjusting elements (21) in opposite directions.

## Revendications

1. Procédé de réglage latéral d'un couvercle (11) d'un meuble,
sachant que le couvercle (11) est relié pouvant pivoter à un corps de meuble (6) du meuble par deux ferrures de couvercle (1),
sachant que les ferrures de couvercle (1) comportent respectivement les éléments suivants :
un élément de base (2) pour le montage de la ferrure de couvercle (1) sur une paroi latérale (5) du corps de meuble (6),
un bras pivotant (7), qui est fixé à l'élément de base (2) pouvant pivoter autour d'un premier axe de rotation (K1),
un système de liaison (9) pour la liaison pivotable du bras pivotant (7) avec le couvercle (11), et
un élément de réglage (21), qui est disposé soutenu et réglable entre le bras pivotant (7) et l'élément de base (2), sachant que l'élément de réglage est maintenu pouvant être réglé sur le bras pivotant et est disposé en contact coulissant avec l'élément de base,
sachant que le procédé comprend les étapes de procédé suivantes :
mise en place des deux ferrures de couvercle (1) l'une par rapport à l'autre de telle manière que les éléments de base (2) des ferrures de couvercle (1) sont disposés sur des côtés différents des ferrures de couvercle (1), serrage du système composé des deux ferrures de couvercle (1) et du couvercle (11) par réglage des éléments de réglage (21) des deux ferrures de couvercle (1) en direction de l'élément de base respectif (2), et
réglage latéral du couvercle (11) par réglage dans le sens opposé des éléments de réglage (21).

2. Procédé selon la revendication 1,
**caractérisé en ce que**
les bras pivotants (7) des ferrures de couvercle (1) peuvent être respectivement réglés dans un plan de pivotement, et
**en ce que** les éléments de réglages (21) sont réglés transversalement au plan de pivotement respectif.

3. Procédé selon l'une quelconque des revendications 1 ou 2,
**caractérisé en ce que**
les éléments de réglage (21) comportent respectivement une section filetée (22), qui est vissée dans un filetage (28) du bras pivotant (7).

4. Utilisation de deux ferrures de couvercle (1) pour le réglage latéral d'un couvercle (11) d'un meuble, sachant que le couvercle (11) est réglé pouvant pivoter à un corps de meuble (6) du meuble par les deux ferrures de couvercle (1), et le système composé des deux ferrures de couvercle (1) et du couvercle (11) est serré dans son ensemble, sachant que les ferrures de couvercle (1) comportent respectivement les éléments suivants :
un élément de base (2) pour le montage de la ferrure de couvercle (1) sur une paroi latérale (5) du corps de meuble (6),
un bras pivotant (7), qui est fixé à l'élément de base (2) pouvant pivoter autour d'un premier axe de rotation (K1),
un système de liaison (9) pour la liaison pivotable du bras pivotant (7) avec le couvercle (11), et
un élément de réglage (21), qui est disposé soutenu et réglable entre le bras pivotant (7) et l'élément de base (2), sachant que l'élément de réglage est maintenu réglable sur le bras pivotant et est disposé en contact coulissant avec l'élément de base de telle manière que lors du réglage des éléments de réglage des deux ferrures de couvercle en direction de l'élément de base respectif, le système composé des ferrures de couvercle et du couvercle peut être serré latéralement,
sachant que le couvercle (11) peut être réglé latéralement par réglage dans le sens opposé des éléments de réglage (21).
